# EUROPÄISCHE PATENTANMELDUNG

(11) **EP 0 590 442 A1**
(43) Veröffentlichungstag der Anmeldung: **06.04.1994**
(21) Anmeldenummer: 93115001.5
(22) Anmeldetag: 17.09.1993
(51) Int. Cl.: A45D 34/00, A45D 40/00, B65D 39/00, B65D 51/18

(54) **Behälter für Kosmetikprodukte**

(30) Priorität: 02.10.1992 DE 4233296
(71) Anmelder: HEITLAND UND PETRE INTERNATIONAL GmbH, D-29229 Celle (DE)
(72) Erfinder: Heitland, Volker, D-29221 Celle (DE)
(74) Vertreter: Wehser, Wulf, Dipl.-Ing.

(57) **Zusammenfassung**

Ein vorzugsweise aus Glas- oder glasähnlichem Kunststoff bestehender Behälter (1) für Kosmetikprodukte, der einen Aufnahmeabschnitt mit einem ebenen Boden aufweist, und der durch einen die Verbindung zur Luft verhindernden Deckel verschließbar ist, soll ausgebildet werden, daß einerseits die Abdichtung gewährleistet ist, andererseits aber in jeder Betriebssituation sich der Deckel des Behälters leicht entfernen läßt.

Hierzu ist erfindungsgemäß vorgesehen, daß an der Innenfläche des Behälters (1) wenigstens eine nach innen vorspringende und parallel zum Boden horizontal verlaufende Stufe (4) vorgesehen ist, auf welcher der Rand eines Zwischendeckels (5) auflagerbar ist, wobei die äußere Mantelfläche des Zwischendeckels (5) zu der senkrechten Innenfläche des Behälters (1) einen solchen Abstand hat, daß bei auf der Stufe (4) aufgelagertem Zwischendeckel (5) ein Spalt (12) zwischen der äußeren Mantelfläche des Zwischendeckels (5) und der Innenfläche des Behälters (1) verbleibt, wobei an die Unterseite des Zwischendeckels (5) ein Hohlzapfen (6) anschließt, dessen äußere Abmessungen in etwa den inneren Abmessungen des Behälters (1) in diesem Bereich unter Einschluß des Spaltes (16) entsprechen und wobei das Innere (7) des Hohlzapfens (6) durch eine äußere nach oben weisende und den Zwischendeckel (5) durchgreifende Öffnung (8) zugänglich ist.

## Beschreibung

Die Erfindung betrifft einen vorzugsweise aus Glas- oder glasähnlichem Kunststoff bestehenden Behälter für Kosmetikprodukte, der einen Aufnahmeabschnitt mit einem ebenen Boden aufweist, und der durch einen die Verbindung zur Luft verhindernden Deckel verschließbar ist.

Bei bekannten Behältern für Kosmetikprodukte besteht der Deckel aus einem konisch zulaufenden Stopfen, der in eine entsprechende Kanisteröffnung des Behälters eingreift und im Schließzustand an dem Innenkonus des Behälters abdichtend anliegt.

Behältnisse dieser Art haben den Nachteil, daß bei einem - wenn auch unabsichtlich aufgebrachten - Druck auf den Deckel, der Stopfen so fest in die Öffnung des Behälters eindringen kann, daß die Wiederöffnung des Behälters schwierig ist.

Der Erfindung liegt demgemäß die Aufgabe zugrunde, einen Behälter der eingangs genannten Art zu schaffen, bei welchem einerseits die Abdichtung gewährleistet ist, andererseits aber in jeder Betriebssituation sich der Deckel des Behälters leicht entfernen läßt.

Diese Aufgabe wird erfindungsgmeäß dadurch gelöst, daß an der Innenfläche des Behälters wenigstens eine nach innen vorspringende und parallel zum Boden horizontal verlaufende Stufe vorgesehen ist, auf welcher der Rand eines Zwischendeckels auflagerbar ist, wobei die äußere Mantelfläche des Zwischendeckels zu der senkrechten Innenfläche des Behälters einen solchen Abstand hat, daß bei auf der Stufe aufgelagertem Zwischendeckel ein Spalt zwischen der äußeren Mantelfläche des Zwischendeckels und der Innenfläche des Behälters verbleibt, wobei an die Unterseite des Zwischendeckels ein Hohlzapfen anschließt, dessen äußere Abmessungen in etwa den inneren Abmessungen des Behälters in diesem Bereich unter Einschluß des Spaltes entsprechen und wobei das Innere des Hohlzapfens durch eine äußere nach oben weisende und den Zwischendeckel durchgreifende Öffnung zugänglich ist.

Zweckmäßig ist es weiter, wenn der an den Zwischendeckel anschließende Zapfen einen wenigstens an seiner Außenseite ebenen Boden aufweist, der in einem größeren Abstand zum ebenen Innenboden des Behälters liegt. Mit einer solchen Anordnung ist es nämlich möglich, zwei ganz unterschiedliche Substanzen in dem Kosmetikbehälter unterzubringen und auf größere Dauer zu lagern, ohne daß eine Vermischung der Substanzen eintreten kann. Gleichwohl ist selbstverständlich die Vermischung, sofern absichtlich herbeigeführt, möglich.

Besonders vorteilhaft ist es weiter, wenn der Behälter mit einem Hauptdeckel versehen ist, der eben falls eine ebene umlaufende Fläche im Bereich der oberen Öffnung des Behälters aufliegt.

Vorteilhaft ist es weiter, wenn der Hauptdeckel mit einem Stutzen versehen ist, dessen Abmessungen unter Berücksichtigung eines Spaltes den Abmessungen im Behälterinneren in diesem Bereich entsprechen.

Besonders vorteilhaft bei der erfindungsgemäßen Ausbildung ist es, daß der durch Zwischendeckel und Zapfen gebildete Innenbehälter ohne Beeinflussung des Materials oder der Substanzen im Außenbehälter ausgetauscht werden und insgesamt einem Recycling zugeführt werden kann. Nach Aufgebrauch des Materials im Innenbehälter bzw. einer sachgebundenen Nichtweiterbenutzung kann dieser als Ganzes ausgetauscht und an seine Stelle ein neuer mit nichtkontaminiertem Material gefüllter Innenbehälter eingesetzt werden, der nach seinem Einsatz dann sofort in der beschriebenen Weise die erforderliche Abdichtung des Materials im unteren Teil des Behälters sicherstellt.

Bei der erfindungsgemäßen Anordnung sind also zwei Dichtflächen hintereinander geschaltet, nämlich einmal die Dichtfläche zwischen dem Zwischendeckel und der horizontalen Fläche der Stufe im Behälterraum, und zum anderen die Dichtfläche zwischen der oberen horizontalen Randfläche des Zwischendeckels und der auf ihr aufliegenden Randfläche des Hauptdeckels.

Besonders empfindliche Materialien können also hinter den beiden Dichtflächen im Inneren des Behälters aufbewahrt werden, wobei trotz der sicheren Abdichtung sich die Einzelteile, nämlich Haupt- und Zwischendeckel leicht aus dem Behälter entfernen lassen.

Zweckmäßigerweise kann der Behälter einen dreieckigen, quadratischen oder rechteckigen Querschnitt oder einen Querschnitt in Form eines anderen Polygonzuges haben.

Zweckmäßig ist es weiter, wenn der Behälter einen kreisförmigen Querschnitt hat.

Die Erfindung wird im folgenden anhand eines Ausführungsbeispieles in der Zeichnung näher erläutert.
- Fig. 1: zeigt in perspektivischer Darstellung eine Ausführungsform des erfindungsgemäßen Behälters in auseinandergezogener Darstellung.
- Fig. 2: ist der Behälter nach Fig. 1 in Seitenansicht im Teilschnitt.
- Fig. 3: ist der Behälter nach den Figuren 1 und 2 im Schnitt im zusammengesetzten Zustand.
- Fig. 4: ist ein Ausschnitt aus Fig. 3 im vergrößerten Maßstab zur Verdeutlichung der nacheinander geschalteten Dichtflächen.

In Fig. 1 ist eine Ausführungsform des erfindungsgemäßen Behälters dargestellt, der hier eine zylindrische Form hat. Demzufolge haben die Einzelteile des Behälters jeweils einen kreisförmigen Querschnitt.

Der Behälter nach Fig. 1 besteht aus einem zylindrischen Grundkörper 1 mit einem gleichfalls zylindrischen Aufnahmeraum 2 (vgl. Fig. 2), der nach oben offen ist (Öffnung 3). Im Bereich des Aufnahmeraumes 2 ist die Innenfläche des Behälters 1 mit einer nach innen vorspringenden Stufe 4 versehen, die der Auflagerung eines Zwischendeckels 5 (vgl. auch Fig. 3) im geschlossenen Zustand des Behälters dient. Der Zwischendeckel 5 hat an seiner Unterseite einen im Durchmesser kleineren Zapfen 6, der als Hohlzapfen ausgebildet ist und der Aufnahme einer Kosmetiksubstanz dient. Der Zwischendeckel 5 ist zusammen mit einer evtl. dort befindlichen Restsubstanz als Ganzes austauschbar.

Der Innenraum des Zapfens 6 ist mit 7 bezeichnet. Dieser Innenraum ist über eine den eigentlichen Zwischendeckelabschnitt 5a durchgreifende Öffnung 8 von oben zugänglich. Bei eingesetztem Zwischendeckel 5 wird der Kosmetikbehälter insgesamt durch einen Hauptdeckel 9 verschlossen, der aus einem nach außen sichtbaren Deckelteil 9a und einem an dessen Unterseite anschließenden Stutzen 9b besteht, wobei der Außendurchmesser des Deckelteiles 9a dem Außendurchmesser des Behälters 1 und der Außendurchmesser des Stutzens 9b dem Innendurchmesser einer Einsenkung 10 (vgl. auch Fig. 2) im oberen Bereich des Behälters 1 unter Einschluß eines Spaltes zwischen diesen Teilen entspricht. Der Spalt ermöglicht es, in der beschriebenen Weise die Öffnung des Behälters mühelos vornehmen zu können.

In entsprechender Weise entspricht der Außendurchmesser des Zwischendeckelteiles 5a unter Einschluß eines Spaltes dem Innendurchmesser der Einsenkung 10, so daß sich der Zwischendeckel 5 leicht in diese Einsenkung einsetzen und aus ihr entfernen läßt.

Fig. 3 zeigt in schematischer Darstellung im Schnitt III-III nach Fig. 1 den Behälter nach den Figuren 1 und 2 im zusammengesetzten Zustand. Wie aus Fig. 3 hervorgeht, ist der Hohlzapfen 6 des Zwischendeckels 5 bei dieser Ausführungsform kürzer als die Tiefe des Innenraumes 2 im eigentlichen Behälterkörper 1, so daß in den verbleibenden Restraum unterhalb des Hohlzapfens 6 eine weitere Substanz oder ein Teil der Hauptsubstanz runtergebracht werden kann. Selbstverständlich ist es möglich, den Hohlzapfen 6 so lang zu machen, wie es der Tiefe des Innenraumes 2 entspricht.

Der Deutlichkeit halber sind in Fig. 3 die Einzelteile nicht im aufgelagerten Zustand, sondern mit einem gewissen Abstand wiedergegeben, die dargestellten vertikalen Spalten 11 und 12 sind aber aufgrund der vorgegebenen Durchmesserdifferenz in jedem Fall vorhanden. Die Auflagerung der Teile ist also nur für die horizontalen Flächen vorgesehen.

Fig. 4 ist ein Ausschnitt aus Fig. 3 und verdeutlicht diese Auflagerverhältnisse. Die einzelnen Teile liegen in der beschriebenen Weise auf den Auflagerstellen 13 bis 15 aufeinander auf, so daß sich einander nachgeschaltete Dichtflächen an diesen Stellen ergeben, die einerseits für eine gute Abdichtung sorgen, andererseits das Wiederöffnen des Behälters bzw. die Herausnahme auch des Zwischendeckels mit seinem Hohlzapfen 6 ohne weiteres ermöglichen.

Die Erfindung ist nicht auf die in den Figuren dargestellte Ausführungsform eines Behälters mit kreisförmigem Querschnitt beschränkt. Andere Querschnittsformen des Behälters, der beispielsweise auch eine dreieckige, eine rechteckige oder eine quadratische Grundfläche haben kann, sind ohne weiteres möglich.

## Patentansprüche

1. Vorzugsweise aus Glas- oder glasähnlichem Kunststoff bestehender Behälter für Kosmetikprodukte, der einen Aufnahmeabschnitt mit einem ebenen Boden aufweist, und der durch einen die Verbindung zur Luft verhindernden Deckel verschließbar ist, dadurch gekennzeichnet, daß an der Innenfläche des Behälters (1) wenigstens eine nach innen vorspringende und parallel zum Boden horizontal verlaufende Stufe (4) vorgesehen ist, auf welche der Rand eines Zwischendeckels (5) auflagerbar ist, wobei die äußere Mantelfläche des Zwischendeckels (5) zu der senkrechten Innenfläche des Behälters einen solchen Abstand hat, daß bei auf der Stufe (4) aufgelagertem Zwischendeckel (5) ein Spalt (12) zwischen der äußeren Mantelfläche des Zwischendeckels (5) und der Innenfläche des Behälters (1) verbleibt, wobei an die Unterseite des Zwischendeckels (5) ein Hohlzapfen (6) anschließt, dessen äußere Abmessungen etwa den inneren Abmessungen des Behälters (1) in diesem Bereich unter Einschluß des Spaltes (16) entsprechen und wobei das Innere (7) des Hohlzapfens (6) durch eine äußere nach oben weisende und den Zwischendeckel (5) durchgreifende Öffnung (8) zugänglich ist.

2. Behälter nach Anspruch 1, dadurch gekennzeichnet, daß der an den Zwischendeckel (5) anschließende Zapfen (6) einen wenigstens an seiner Außenseite ebenen Boden aufweist, der in einem größeren Abstand zu einem ebenen Innenboden des Behälters unter Bildung eines begrenzten Aufnahmeraumes liegt.

3. Behälter nach Anspruch 1 oder 2, dadurch gekennzeichnet, daß der Behälter (1) mit einem Hauptdeckel (9) versehen ist, der ebenfalle eine ebene umlaufende Auflagerfläche (9c) aufweist, welche auf einer entsprechenden umlaufenden Fläche (17) im Bereich der oberen Öffnung (3) des Behälters aufliegt.

4. Behälter nach Anspruch 3, dadurch gekennzeichnet, daß der Hauptdeckel (9) mit einem Stutzen (9b) versehen ist, dessen Abmessungen unter Berücksichtigung eines Spaltes (11) den Abmessungen im Behälterinneren, vorzugsweise im Bereich einer durch die Stufe (4) gebildeten Einsenkung (10) des Behälterkörpers (1) entsprechen.

5. Behälter nach einem der vorhergehenden Ansprüche, dadurch gekennzeichnet, daß der durch Zwischendeckel (5) und Zapfen (6) gebildete Innenbehälter ohne Beeinflussung des Materials oder der Substanzen im Außenbehälter (1) austauschbar ist.

6. Behälter nach einem der vorhergehenden Ansprüche, dadurch gekennzeichnet, daß der Behälter einen dreieckigen, quadratischen oder rechteckigen Querschnitt oder einen Querschnitt in Form eines anderen Polygonzuges hat.

7. Behälter nach einem der Ansprüche 1 bis 5, dadurch gekennzeichnet, daß der Behälter einen kreisförmigen Querschnitt hat.
